# EUROPÄISCHE PATENTSCHRIFT

(11) **EP 3 827 702 B1**
(45) Veröffentlichungstag und Bekanntmachung des Hinweises auf die Patenterteilung: **15.06.2022**
(21) Anmeldenummer: 20214704.7
(22) Anmeldetag: 13.05.2020
(51) Int. Cl.: A47B 91/02

(54) **VERSTELLWERKZEUG FÜR VERSTELLTEILE VON INSBESONDERE SOCKELFÜSSEN FÜR MÖBEL**
ADJUSTING TOOL FOR ADJUSTING PARTS OF ESPECIALLY FEET FOR FURNITURE
OUTIL DE RÉGLAGE DES PIÈCES, EN PARTICULIER DES PIEDS DE MEUBLES

(30) Priorität: 13.05.2019 DE 202019102684 U; 10.09.2019 DE 202019105005 U
(43) Veröffentlichungstag der Anmeldung: 02.06.2021
(62) Teilanmeldung aus: 20174477.8
(73) Patentinhaber: Kunststoff Kommanditgesellschaft Nehl & Co, 32257 Bünde-Hunnebrock (DE)
(72) Erfinder: Schnittke, Jürgen, 32257 Bünde (DE)
(74) Vertreter: Busse & Busse

(56) Entgegenhaltungen:
- EP-A1- 3 138 445
- WO-A2-2015/053637

## Beschreibung

Die Erfindung bezieht sich auf ein Verstellwerkzeug für insbesondere mit einer Verzahnung versehene Verstellteile von Sockelfüßen für Möbel wie beispielsweise Küchenschrankmöbel oder dgl. mit einem eine Aufnahme für das Verstellteil sowie eine Zahnradverbindung aufweisenden Kopfstück sowie mit einem mit dem Kopfstück verbundenen Handgriff.

Sockelfüße für Möbel wie beispielsweise Küchenschrankmöbel weisen ein höhenverstellbares Verstellteil auf, um die Möbel exakt an die örtlichen Aufstellverhältnisse des Möbels anzupassen. Dazu sind exakte Justierarbeiten vor Ort durchzuführen, um die aufzustellenden Möbel über Sockelfüße oder dgl. Abstützteile exakt zu justieren und auszurichten.

Da derartige Sockelfüße oder sonstige Abstützteile mitunter nur schwer zugänglich sind, ist aus der WO 2015/053637 A2 ein Verstellwerkzeug mit einem eine Aufnahme aufweisenden Kopfstück sowie mit einem mit dem Kopfstück verbundenen Handgriff versehen, der endseitig ein verdrehbares Bedienteil aufweist, über das über eine drehfeste Verbindung ein in die Aufnahme ragendes Zahnrad zu verdrehen ist. Mit diesem Zahnrad kämmt eine Verzahnung, die auf dem Verstellteil eines Sockelfußes vorgesehen ist, und zwar an einem äußeren 360°-Kragen, so dass bei dem Sockelfuß mit dem daran angeordneten Verstellteil diese Verzahnung im wesentlichen horizontal und mithin parallel zu einer Aufstellfläche ausgerichtet ist. Dies ist nachteilig, da das Zahnrad nur eine sehr klein bauende Verzahnungsfläche für die Verzahnung des Verstellteils hat und daher bereits geringe Bewegungen des Handgriffes ausreichen, um das Verstellwerkzeug von dem Zahnkranz des Verstellteiles zu entkoppeln. Zudem ist die Handhabung dieses Verstellwerkzeuges kompliziert, da es mit zwei Händen zu ergreifen ist, um einerseits den Handgriff zu halten und andererseits das Verdrehteil des Handgriffes zu verdrehen und damit zu bedienen, um überhaupt eine Verstellung herbeiführen zu können. Dies ist insbesondere schwierig in Bereichen von z. B. Sockelfüßen und dgl. Abstützteilen, die in hinteren Schrankbereichen vorzusehen sind. Durch die Verzahnung an dem 360°-Kragen fallen beim Verstellvorgang hohe Reibungsverluste an, was ebenfalls sehr nachteilig ist. Zudem funktioniert dieses Verstellwerkzeug nur dann, wenn die Verzahnung am Verstellteil des Sockelfußes und das Verstellwerkzeug höhengleich ausgerichtet sind, was z. B. dann nicht der Fall ist, wenn z. B. ein Schrankmöbel in einem z. B. nicht durchgefliesten Küchenraum aufzustellen ist und ein hinterer Sockelfuß auf einer nicht gefliesten Fläche abzustützen ist, ein vorderer Sockelfuß aber auf einer gefliesten Fläche mit der dadurch bedingten Höhendifferenz.

Es ist Aufgabe der vorliegenden Erfindung, ein Verstellwerkzeug der eingangs genannten Art dahingehend zu verbessern, dass die Handhabung wesentlich vereinfacht ist.

Zur Lösung dieser Aufgabe zeichnet sich das Verstellwerkzeug der eingangs genannten Art dadurch aus, dass die Zähne der Zahnradverbindung des Kopfstückes senkrecht zu einer horizontalen Längsmittelebene des Verstellwerkzeuges und mithin parallel zur Hocherstreckung eines Verstellteiles eines Sockelfußes oder dgl. Abstützelementes ausgerichtet sind, dass in der Aufnahme des Kopfstückes zwei Zahnräder zur Verstellung des Verstellteiles vorgesehen sind, die von einem gemeinsamen Zahnrad angetrieben sind, und dass das gemeinsame Zahnrad und/oder ein weiteres Zahnrad über eine starre Verbindung mit einem weiteren Zahnrad verbunden ist, das durch ein Schneckenrad von dem elektromotorischen Antrieb angetrieben ist.

Bei dem erfindungsgemäßen Verstellwerkzeug sind mithin alle Zahnräder vertikal angeordnet und drehen um parallele Achsen. Die Achse des Verstellteiles ist ebenfalls dazu parallel ausgerichtet, so dass diese Zahnräder insgesamt ein Getriebe ausbilden, das die von dem elektromotorischen Antrieb erzeugte Antriebskraft untersetzen kann. Zwischen der Antriebskraft des elektromotorischen Antriebes erfolgt eine Umkehr der Richtung der Antriebskraft aus einer horizontal ausgerichteten Richtung in eine vertikal ausgerichtete Richtung und mithin parallel zu Verzahnung, die an dem Verstellteil vorgesehen ist. Die Antriebskraftübertragung des elektromotorischen Antriebes erfolgt über eine Ritzelwelle (Schneckenrad), wobei die Achse der Ritzelwelle zu den Achsen der Zahnräder nicht parallel ausgerichtet ist, sondern senkrecht zu diesen. Dabei wird die Drehachse der Ritzelwelle von horizontal auf die vertikale Drehachse der Zahnräder umgelenkt. Diese Umlenkung erfolgt durch zwei fest und unlösbar miteinander verbundene Zahnräder. Aufgrund der im Betrieb entstehenden Kräfte ist dieser Bereich der Zahnradpaarung besonders steif ausgebildet. Dabei wird ein Untersetzungsgetriebe ausgebildet.

Durch das Vorsehen von zwei mit dem Verstellteil direkt korrespondierenden Antriebszahnräder sind die Kontaktflächen der jeweiligen Verzahnungsflächen gegenüber den Verstellwerkzeugen nach dem Stand der Technik wesentlich erhöht. Deshalb ist die Krafteinleitung durch die beiden Antriebszahnräder wesentlich verbessert. Die insgesamt auftretenden Reibungsverluste sind insgesamt wesentlich verringert. Durch die vertikale Verzahnung an den Verstellflächen kann diese wesentlich länger ausgebildet sein kann als die horizontal ausgerichtete Verzahnung im Stand der Technik. Damit können auch größere Bodenunebenheiten mit dem Verstellwerkzeug ausgeglichen werden, so dass ein Sockelfuß und das erfindungsgemäße Verstellwerkzeug nicht höhengleich ausgerichtet sein müssen, so dass ein Sockelfuß auch tiefer auf einer Bodenfläche abgestützt sein kann als die Höhe, in der das Verstellwerkzeug angreift. Durch das durch die mehreren Zahnräder gebildete Getriebe ist sicherzustellen, dass die Umlenkung der Antriebskraft aus der horizontalen Richtung in die vertikale Richtung ausschließlich im Verstellwerkzeug selbst erfolgt, das mithin sehr steif auszubilden ist mit nicht lösbaren Verbindungen der Zahnräder. Mithin haben die beiden mit dem Verstellteil des Sockelfußes zusammenwirkende beiden Zahnräder lediglich den Antriebskontakt aufrecht zu erhalten, ohne dass große manuelle Bedienkräfte aufzubringen sind. Durch das Vorsehen von zwei Zahnrädern sind nicht nur die Kontaktflächen erhöht. Vielmehr können die Antriebskräfte auf das Verstellteil jeweils von zwei Seiten symmetrisch auf das Verstellteil aufgebracht werden, wodurch nur geringe Reibkräfte anfallen. Dadurch ist es möglich, mit nur geringem Kraftaufwand das Verstellwerkzeug zur Verstellung des Verstellteil eines Sockelfußes im Einhandbetrieb durchzuführen.

Durch ein derartiges erfindungsgemäßes Verstellwerkzeug sind die Zahnräder des Kopfstückes des Verstellwerkzeuges autark nach entsprechender Einschaltung von einem elektromotorischen Antrieb anzutreiben und mithin für eine Verstellbewegung zu nutzen. Der Benutzer muss keinerlei Verdrehbewegung an einem Bedienteil mehr durchführen, sondern braucht nur einen Schalter zu betätigen für eine Drehrichtung, um die gewünschte Verstellung in die eine oder in die andere Richtung durchführen zu können. Damit läuft er auch nicht Gefahr, dass das Verstellwerkzeug durch geringe Bewegungen entkoppelt wird, da er zudem eine Hand frei hat, um beispielsweise auch eine Wasserwaage oder dgl. Geräte zu bedienen, um eine exakte Ausrichtung des aufzustellenden Möbels sicherzustellen.

In vorteilhafter Weise lässt sich der elektromotorische Antrieb so schalten, dass er in gegensinnige Bewegungen, also einmal im Uhrzeigersinn und einmal gegen den Uhrzeigersinn rotieren kann. Besonders bevorzugt wird, wenn die Verzahnung an dem Zahnrad und auch an dem Verstellteil gegenüber dem vorbekannten Verstellteil exakt um 90° anders ausgerichtet ist, also bei horizontaler Ausrichtung des Verstellwerkzeuges in senkrechter Richtung, womit die Verzahnung des Zahnrades sowohl bei dem Zahnrad des Kopfstückes als auch bei der Verzahnung am Verstellteil wesentlich länger ausgebildet werden als beim bekannten Stand der Technik kann mit dem Ergebnis, dass eine unbeabsichtigte Entkopplung von Verstellwerkzeug und Verstellteil während eines Bedienvorganges nahezu ausgeschlossen ist. Darüber hinaus ist eine größere Verzahnungskopplung zu realisieren. Darüber hinaus ist vorgesehen, dass nicht nur ein Zahnrad im Kopfstück vorgesehen ist, sondern zwei, die von einem gemeinsamen Zahnrad ihrerseits angetrieben werden, so dass eine wesentlich vergrößerte Zahnradkontaktfläche über beide Zahnräder am Verstellteil zur Verfügung gestellt werden kann. Das gemeinsame Zahnrad kann seinerseits über ein weiteres Zahnrad mit einem Schneckenrad (Rizelwelle) verbunden sein, das seinerseits von dem elektromotorischen Antrieb angetrieben wird. Insgesamt ist damit ein Verstellwerkzeug zur Verfügung gestellt, dessen Bedienung wesentlich vereinfacht ist.

Der elektromotorische Antrieb ist mit einer Mess- und Steuerungsvorrichtung verbunden, wobei die Mess- und Steuerungsvorrichtung den Neigungswinkel beispielsweise eines Möbels zur Horizontalen ermittelt, wobei über die Mess- und Steuerungsvorrichtung der elektromotorische Antrieb in Abhängigkeit des ermittelten Neigungswinkels gesteuert wird. Damit kann über diese Mess- und Steuereinrichtung eine Verstellung und damit ein Höhenausgleich auf automatische Weise erfolgen. Die entsprechenden Daten und Steuerbefehle können übermittelt werden über verschiedene Übermittlungsstrecken, z. B. über Funk, USB, Kabel oder dgl.. Die Justierung und damit Höhennivellierung erfordert in aller Regel nur eine geringe Zeit, wobei ein Nachjustieren durch eine Bedienperson nicht erforderlich ist, weil die exakte Höheneinstellung automatisch erfolgt. Zudem kann ein Sichtfenster vorgesehen sein, um Bedienanweisungen anzuzeigen, die die Bedienperson wahrnehmen kann.

Zur weiteren Erläuterung wird auf die weitere Beschreibung, weitere Unteransprüche sowie der die nachfolgende Beschreibung der Zeichnung verwiesen. In der Zeichnung zeigen:
- Fig. 1:: In einer perspektivischen Darstellung ein Ausführungsbeispiel eines Verstellwerkzeuges;
- Fig. 2:: eine zu Fig. 1 analoge Darstellung des Ausführungsbeispiels des Verstellwerkzeuges mit eingezeichneten Verstellteil V;
- Fig. 3:: eine zu Fig. 1 analoge Darstellung mit teilweise geöffnetem Kopfstück mit einem inneren Aufnahmeraum zur Anordnung eines elektromotorischen Antriebes, und
- Fig. 4:: ein Ausführungsbeispiel eines Verstellteils V in perspektivischer Ansicht.
- Fig. 5:: in einer perspektivischen Ansicht ein Küchenmöbel mit einem Verstellwerkzeug und einer dargestellten Mess- und Steuereinrichtung, und
- Fig. 6:: eine Teilansicht auf die Griffsfläche eines Verstellwerkzeuges mit einem Anschluss für einen Stecker eines Kabels.

In der Zeichnung sind übereinstimmende Teile mit übereinstimmenden Bezugsziffern versehen. Allgemein mit 1 ist ein Verstellwerkzeug beziffert, das einen Handgriff 2, ein Kopfstück 4 sowie einen Aufnahmeraum 5 im Kopfstück aufweist. Wie näher Fig. 3 zu entnehmen ist, ist innerhalb des Kopfstückes 4 ein Aufnahmeraum 3 vorgesehen, in dem ein elektromotorischer Antrieb 6 angeordnet ist. Dieser wird von nicht dargestellten Batterien oder einem Akku mit elektrischer Energie versorgt.

Das Verstellteil V (Fig. 4) ist - bezogen auf eine horizontale Bezugsebene - ausgerichtet mit einer vertikal ausgerichteten Verzahnung Z versehen. Diese Verzahnung Z kann von zwei Zahnrädern 7 und 8, die in die Aufnahme 5 (Fig. 3) ragen, angetrieben werden. Diese beiden Zahnräder 7 und 8 werden von einem weiteren Zahnrad 9 angetrieben. Dieses weitere Zahnrad 9 ist über eine Verbindung 10 mit einem weiteren Zahnrad 11 antriebsmäßig gekoppelt. Dieses weitere Zahnrad 11 wird von einem Schneckenrad 12 angetrieben, das wiederum von dem elektromotorischen Antrieb angetrieben wird. Des Weiteren ist ein Halterteil 13 in der Aufnahme 5 vorgesehen, das in dem gezeigten Ausführungsbeispiel als ortsfest positionierte Rolle ausgebildet ist. Zusätzlich ist ein weiteres Halterteil 14 vorgesehen, dass auch als Rolle ausgebildet ist, dass allerdings schwenkbar und von einer Feder 15 belastet angeordnet ist, so dass die Rolle 14 mithilfe der Feder 15 bei einem Ansetzen des Verstellwerkzeuges 1 auf ein Verstellteil V zunächst ausweichen kann und nach dem Aufsetzen dann mithilfe der Feder 15 gegen die Verzahnung Z gedrückt wird. Durch entsprechende Betätigung des Schalters 16 in die eine oder andere Richtung kann jetzt der elektromotorische Antrieb 6 eingeschaltet werden, um das Verstellteil V über das Gewinde G (Fig. 4) an einem Sockelfuß (nicht gezeigt) zu verstellen. Dies ist mit einfachem Bedienaufwand möglich.

Fig. 5 zeigt das Verstellwerkzeug, das vom Grundsätzlichen her so aufgebaut ist, wie das Verstellwerkzeug, wie es in den Fig. 1 bis 4 beschrieben ist. Zusätzlich ist ein Schrank 20 gezeigt, der über einstellbare Füße 21 auf dem Boden eines Gebäudes abzustellen und über das Verstellwerkzeug 1 hinsichtlich des Höhenniveaus angepasst werden kann. Dazu ist die Steuermesseinrichtung 22 vorgesehen, die eine elektronische Waage beinhaltet. Diese kann über verschiedene Verbindungsstecker oder über sonstige Übertragungstechniken mit dem Verstellwerkzeug verbunden sein. In dem dargestellten Ausführungsbeispiel nach Fig. 5 soll dies über eine Funkstrecke erfolgen. Über eine Tastatur kann ein gewünschter Zustand eingestellt und auch angezeigt werden. Ebenfalls kann ein Display vorgesehen sein. Die elektronische Mess- und Steuereinheit steuert den elektrischen Antrieb des Verstellwerkzeuges über die Funkstrecke soweit, dass dieser Antrieb dann stoppt, wenn der exakte Höhenausgleich vorgenommen wurde und eine exakte horizontale Ausrichtung des Schrankes eingestellt ist.

Das Ausführungsbeispiel nach Fig. 6 zeigt am Verstellwerkzeug 1 noch einmal eine Buchse 23 zur Aufnahme eines Steckers für eine Kabelverbindung zwischen der Steuer- und Messeinheit 22 und dem Verstellwerkzeug 1. Des Weiteren kann eine Verbindung zu einem PCT vorgesehen sein.

## Patentansprüche

1. Verstellwerkzeug (1) für insbesondere mit einer Verzahnung (Z) versehene Verstellteile (V) von Sockelfüßen für Möbel wie beispielsweise Küchenschrankmöbel oder dgl. mit einem eine Aufnahme (5) für das Verstellteil (V) sowie eine antreibbare Zahnradverbindung (7) aufweisenden Kopfstück (4), sowie mit einem mit dem Kopfstück (4) verbundenen Haltegriff (2), wobei in einem Aufnahmeraum (3) des Handgriffes (2) und/oder des Kopfstückes (4) ein von einer Batterie oder einem Akku mit elektrischer Energie versorgter elektromotorischer Antrieb (6) angeordnet ist, von dem die Zahnradverbindung (7) des Kopfstückes (4) zur Verstellung des Verstellteiles (V) in Rotationsbewegungen versetzbar ist, **dadurch gekennzeichnet, dass** die Zähne der Zahnradverbindung (7) des Kopfstückes (4) senkrecht zu einer horizontalen Längsmittelebene des Verstellwerkzeuges (1) und mithin parallel zur Hocherstreckung eines Verstellteiles (V) eines Sockelfußes oder dgl. Abstützelementes ausgerichtet ist, dass in der Aufnahme (5) des Kopfstückes (4) zwei Zahnräder (7, 8) zur Verstellung des Verstellteiles (V) vorgesehen sind, die von einem gemeinsamen Zahnrad (9) angetrieben sind, und dass das gemeinsame Zahnrad (9) und/oder ein weiteres Zahnrad über eine starre Verbindung (10) mit einem weiteren Zahnrad (11) verbunden ist, dass durch ein Schneckenrad (Ritzelwelle) (12) von dem elektromotorischen Antrieb (6) angetrieben ist.

2. Verstellwerkzeug (1) nach Anspruch 1, **dadurch gekennzeichnet, dass** das Zahnrad (7) des Kopfstückes (4) zur Verstellung des Verstellteiles (V) von dem elektromotorischen Antrieb (6) in gegensinnige Rotationsbewegungen versetzbar ist.

3. Verstellwerkzeug (1) nach Anspruch 1 oder 2, **dadurch gekennzeichnet, dass** die gegensinnigen Rotationsbewegungen über einen am Handgriff (2) vorgesehenen Schalter (16) einschaltbar sind.

4. Verstellwerkzeug (1) nach einem der Ansprüche 1 bis 3, **dadurch gekennzeichnet, dass** in die Aufnahme (3) des Kopfstückes (4) zumindest ein Halter (13, 14) zur Fixierung des Verstellteiles (V) hineinragt.

5. Verstellwerkzeug (1) nach Anspruch 4, **dadurch gekennzeichnet, dass** in die Aufnahme (5) des Kopfstückes (4) zwei Halter (13, 14) hineinragen, von denen eines (13) ortsfest angeordnet ist und ein anderes (14) nachgiebig abgestützt ist.

6. Verstellwerkzeug (1) nach Anspruch 5, **dadurch gekennzeichnet, dass** der nachgiebig abgestützte Halter (14) schwenkbeweglich abgestützt und von einer Feder (15) beaufschlagt ist.

7. Verstellwerkzeug (1) nach einem der Ansprüche 1 bis 6, **dadurch gekennzeichnet, dass** der Aufnahmeraum (3) für den elektromotorische Antrieb (6) und/oder ein Aufnahmeraum für zumindest eine Batterie oder zumindest einem Akku über einen lösbaren Deckel verschließbar ist.

8. Verstellwerkzeug (1) nach einem der Ansprüche 1 bis 7, **dadurch gekennzeichnet, dass** das Verstellwerkzeug (1) eine Ladebuchse zum Anschluss eines Ladegerätes zum Laden eines Akkus aufweist.

9. Verstellwerkzeug (1) nach Anspruch 5, **dadurch gekennzeichnet, dass** die Halter (13, 14) als Rollen ausgebildet sind.

10. Verstellwerkzeug (1) nach einem der Ansprüche 1 bis 9, **dadurch gekennzeichnet, dass** der elektromotorische Antrieb (6) mit einer Mess- und Steuerungsvorrichtung (22) verbunden ist, wobei die Mess- und Steuerungsvorrichtung (22) den Neigungswinkel eines auf den Sockelfüßen (21) abgestützten Möbels oder dgl. zur Horizontalen oder einer anderen Ausrichtung ermittelt, wobei über die Mess- und Steuerungsvorrichtung (22) der elektromotorische Antrieb (6) in Abhängigkeit des ermittelten Neigungswinkels gesteuert wird.

11. Verstellwerkzeug (1) nach Anspruch 10, **dadurch gekennzeichnet, dass** die Mess- und Steuerungsvorrichtung (22) den elektromotorischen Antrieb (6) zur Verstellung (V) der Verstellteile von Sockelfüßen (21) stoppt, sobald ein Neigungswinkelausgleich erfolgt ist.

12. Verstellwerkzeug (1) nach Anspruch 10 oder 11, **dadurch gekennzeichnet, dass** der elektromotorische Antrieb (6) mit der Mess- und Steuerungsvorrichtung (22) über eine Funkverbindung, wie beispielsweise eine Bluetooth-Verbindung, oder eine USB-Verbindung verbunden ist.

13. Verstellwerkzeug (1) nach Anspruch 12, **dadurch gekennzeichnet, dass** die elektronische Mess- und Steuerungsvorrichtung (22) eine elektronische Wasserwaage umfasst, die in ein Smartphone, ein Tablet, einen PC, eine Smartwatch oder ein sonstiges Messgerät integriert ist.

14. Verstellwerkzeug (1) nach einem der Ansprüche 11 bis 13, **dadurch gekennzeichnet, dass** das Verstellwerkzeug (1) mit seiner Mess- und Steuerungsvorrichtung (22) mit einem weiteren elektronischen Gerät zur Speicherung und zur Kommunikation von Einstelldaten des Verstellwerkzeuges (1) verbunden ist.

## Claims

1. An adjusting tool (1) for adjusting parts (V), in particular provided with toothing (Z), of feet for furniture, such as kitchen cabinet furniture or the like, with a head piece (4) having a mount (5) for the adjustment part (V) as well as a drivable gear connection (7) as well as with a handle (2) connected to the head piece (4), wherein, in a receiving space (3) of the handle (2) and/or the head piece (4), an electric motor drive (6) is disposed, which is supplied with electric energy from a battery or a rechargeable battery and from which the gear connection (7) of the head piece (4) is able to be set in rotary motions for adjusting the adjusting part (V), **characterized in that** the teeth of the gear connection (7) of the head piece (4) are oriented vertically from a horizontal longitudinal median plane of the adjusting tool (1) and hence parallel to the upward extension of an adjusting part (V) of a foot or similar support element, **in that** two gears (7, 8) are provided in the mount (5) of the head piece (4) for adjusting the adjusting part (V), which are driven by a common gear (9), and **in that** the common gear (9) and/or another gear is/are connected via a rigid connection (10) to another gear (11), which is driven by a worm gear (pinion shaft) (12) from the electric motor drive (6).

2. The adjusting tool (1) according to claim 1, **characterized in that** the gear (7) of the head piece (4) is able to be set in opposite rotary motions by the electric motor drive (6) for adjusting the adjusting part (V).

3. The adjusting tool (1) according to claim 1 or 2, **characterized in that** the opposite rotary motions are able to be switched on via a switch (16) provided on the handle (2).

4. The adjusting tool (1) according to any one of claims 1 to 3, **characterized in that** at least one holder (13, 14) for fixing the adjusting part (V) projects into the mount (3) of the head piece (4).

5. The adjusting tool (1) according to claim 4, **characterized in that** two holders (13, 14) project into the mount (5) of the head piece (4), one of which (13) is disposed in a stationary manner and another one of which (14) is flexibly supported.

6. The adjusting tool (1) according to claim 5, **characterized in that** the flexibly supported holder (14) is pivotably supported and is acted upon by a spring (15).

7. The adjusting tool (1) according to any one of claims 1 to 6, **characterized in that** the receiving space (3) for the electric motor drive (6) and/or a receiving space for at least one batter or at least one rechargeable battery is/are closable by a detachable cover.

8. The adjusting tool (1) according to any one of claims 1 to 7, **characterized in that** the adjusting tool (1) has a charging socket for connecting a charger for charging a rechargeable battery.

9. The adjusting tool (1) according to claim 5, **characterized in that** the holders (13, 14) are configured as rollers.

10. The adjusting tool (1) according to any one of claims 1 to 9, **characterized in that** the electric motor drive (6) is connected to a measuring and control device (22), wherein the measuring and control device (22) determines the angle of inclination of a piece of furniture or the like supported on the feet (21) relative to the horizontal or another orientation, wherein the electric motor drive (6) is controlled by the measuring and control device (22) depending on the determined angle of inclination.

11. The adjusting tool (1) according to claim 10, **characterized in that** the measuring and control device (22) stops the electric motor drive (6) for adjusting (V) the adjusting parts of feet (21) once the angle of inclination has been compensated.

12. The adjusting tool (1) according to claim 10 or 11, **characterized in that** the electric motor drive (6) is connected to the measuring and control device (22) via a radio connection, such as a Bluetooth connection or a USB connection.

13. The adjusting tool (1) according to claim 12, **characterized in that** the electronic measuring and control device (22) comprises an electronic spirit level which is integrated into a smartphone, tablet, PC, smartwatch, or other measuring device.

14. The adjusting tool (1) according to any one of claims 11 to 13, **characterized in that** the adjusting tool (1), by its measuring and control device (22), is connected to another electronic device for storing and for communicating setting data of the adjusting tool (1).

## Revendications

1. Outil de réglage (1) pour des pièces de réglage (V), en particulier pourvues de dents (Z), de pieds de socle pour des meubles, comme par exemple des meubles d'armoire de cuisine ou similaires comportant une pièce de tête (4) présentant un logement (5) pour la pièce de réglage (V) et une liaison par roue dentée (7) pouvant être entraînée, ainsi qu'une poignée de maintien (2) reliée à la pièce de tête (4), dans lequel un entraînement par moteur électrique (6) alimenté en énergie électrique par une pile ou un accumulateur est disposé dans un espace de logement (3) de la poignée (2) et/ou de la pièce de tête (4), par lequel la liaison par roue dentée (7) de la pièce de tête (4) peut être mise en mouvement de rotation pour le réglage de la pièce de réglage (V), **caractérisé en ce que** les dents de la liaison par roue dentée (7) de la pièce de tête (4) sont perpendiculaires à un plan médian longitudinal horizontal de l'outil de réglage (1) et donc parallèles à l'extension vers le haut d'une pièce de réglage (V) d'un pied de socle ou d'un élément de support similaire **en ce que** dans le logement (5) de la pièce de tête (4) sont prévues deux roues dentées (7, 8) pour le réglage de la pièce de réglage (V), qui sont entraînées par une roue dentée commune (9), et **en ce que** la roue dentée commune (9) et/ou une autre roue dentée est reliée par une liaison rigide (10) à une autre roue dentée (11), qui est entraînée par une roue à vis sans fin (arbre de pignon) (12) par l'entraînement par moteur électrique (6).

2. Outil de réglage (1) selon la revendication 1, **caractérisé en ce que** la roue dentée (7) de la pièce de tête (4) peut être mise en mouvement de rotation en sens inverse par l'entraînement par moteur électrique (6) pour le réglage de la pièce de réglage (V) .

3. Outil de réglage (1) selon la revendication 1 ou 2, **caractérisé en ce que** les mouvements de rotation en sens inverse peuvent être activés à l'aide d'un interrupteur (16) prévu sur la poignée (2).

4. Outil de réglage (1) selon l'une des revendications 1 à 3, **caractérisé en ce qu'**au moins un support (13, 14) de fixation de la pièce de réglage (V) fait saillie dans le logement (3) de la pièce de tête (4).

5. Outil de réglage (1) selon la revendication 4, **caractérisé en ce que** deux supports (13, 14) font saillie dans le logement (5) de la pièce de tête (4), dont l'un (13) est fixe et l'autre (14) est soutenu de manière flexible.

6. Outil de réglage (1) selon la revendication 5, **caractérisé en ce que** le support soutenu de manière flexible (14) est soutenu de manière pivotante et est sollicité par un ressort (15).

7. Outil de réglage (1) selon l'une des revendications 1 à 6, **caractérisé en ce que** l'espace de réception (3) pour l'entraînement par moteur électrique (6) et/ou un espace de réception pour au moins une batterie ou au moins un accumulateur peut être fermé par un couvercle amovible.

8. Outil de réglage (1) selon l'une des revendications 1 à 7, **caractérisé en ce que** l'outil de réglage (1) présente une prise de charge pour relier un dispositif de charge pour charger un accumulateur.

9. Outil de réglage (1) selon la revendication 5, **caractérisé en ce que** les supports (13, 14) sont réalisés sous forme de galets.

10. Outil de réglage (1) selon l'une des revendications 1 à 9, **caractérisé en ce que** l'entraînement par moteur électrique (6) est relié à un dispositif de mesure et de commande (22), dans lequel le dispositif de mesure et de commande (22) détermine l'angle d'inclinaison d'un meuble ou similaire appuyé sur les pieds de socle (21) par rapport à l'horizontale ou à une autre orientation, dans lequel l'entraînement à moteur électrique (6) est commandé par l'intermédiaire du dispositif de mesure et de commande (22) en fonction de l'angle d'inclinaison déterminé.

11. Outil de réglage (1) selon la revendication 10, **caractérisé en ce que** le dispositif de mesure et de commande (22) arrête l'entraînement par moteur électrique (6) pour le réglage (V) des pièces de réglage de pieds de socle (21) dès qu'une compensation de l'angle d'inclinaison a été effectuée.

12. Outil de réglage (1) selon la revendication 10 ou 11, **caractérisé en ce que** l'entraînement par moteur électrique (6) est relié au dispositif de mesure et de commande (22) par l'intermédiaire d'une liaison radio, comme par exemple une liaison Bluetooth ou une liaison USB.

13. Outil de réglage (1) selon la revendication 12, **caractérisé en ce que** le dispositif électronique de mesure et de commande (22) comprend un niveau à bulle électronique intégré dans un smartphone, une tablette, un PC, une montre intelligente ou un autre appareil de mesure.

14. Outil de réglage (1) selon l'une des revendications 11 à 13, **caractérisé en ce que** l'outil de réglage (1) est relié par son dispositif de mesure et de commande (22) à un autre appareil électronique pour le stockage et la communication de données de réglage de l'outil de réglage (1).
